# EUROPÄISCHE PATENTSCHRIFT

(11) **EP 1 160 642 B1**
(45) Veröffentlichungstag und Bekanntmachung des Hinweises auf die Patenterteilung: **25.05.2011**
(21) Anmeldenummer: 01109666.6
(22) Anmeldetag: 19.04.2001
(51) Int. Cl.: G05F 3/26

(54) **Strombegrenzungsschaltung**
Current limiting circuit
Circuit de limitation de courant

(30) Priorität: 31.05.2000 DE 10026793
(43) Veröffentlichungstag der Anmeldung: 05.12.2001
(73) Patentinhaber: Zentrum Mikroelektronik Dresden AG, 01109 Dresden (DE)
(72) Erfinder: Boldt, Jürgen, Dr.-Ing., 01277 Dresden (DE)
(74) Vertreter: Lippert, Stachow & Partner

(56) Entgegenhaltungen:
- EP-A- 0 356 570
- EP-A- 0 994 402
- US-A- 5 519 310
- US-A- 5 847 556
- US-A- 6 064 267
- SERRANO T ET AL: "THE ACTIVE-IMPUT REGULATED-CASCODE CURRENT MIRROR" IEEE TRANSACTIONS ON CIRCUITS AND SYSTEMS I: FUNDAMENTAL THEORY AND APPLICATIONS, IEEE INC. NEW YORK, US, Bd. 41, Nr. 6, 1. Juni 1994 (1994-06-01), Seiten 464-467, XP000460535 ISSN: 1057-7122

## Beschreibung

Die Erfindung betrifft eine Schaltungsanordnung zur Strombegrenzung veränderlicher Lastströme in Schaltungen
- mit einem Stromspiegel, der aus einem Stromspiegel-Steuer-FET und einem Laststrom-Steuer-FET besteht, wobei der Sourceanschluss des Laststrom-Steuer-FET und der Sourceanschluss des Stromspiegel-Steuer-FET mit einer Betriebsspannungsquelle verbunden ist,
- mit einer Stromeinspeisung für eine Reihenschaltung bestehend aus dem Laststrom-Steuer-FET und einem Verbraucher, wobei die Reihenschaltung zwischen Stromeinspeisung und Masse geschaltet wird,
- mit einem den Stromspiegel steuernden Differenzverstärker, der mit einem ersten und einem zweiten Eingang sowie einem Ausgang versehen ist und der Ausgang mit dem Gate des Laststrom-Steuer-FET und mit dem Gate des Stromspiegel-Steuer-FET verbunden ist,
- mit einem dem Stromspiegel zugeordneten Stromspiegel-Steuerpfad, bestehend aus einem Stromspiegel-Koppel-FET, dessen Sourceanschluss mit dem Drainanschluss des Stromspiegel-Steuer-FET und dessen Drainanschluss mit dem ersten Eingang des Differenzverstärkers verbunden ist, und
- mit einem zweiten Differenzverstärker mit einem ersten und zweiten Eingang und einem Ausgang angeordnet ist, wobei der erste Eingang des zweiten Differenzverstärkers mit dem Sourceanschluss des Stromspiegel-Koppel-FET, der zweite Eingang des zweiten Differenzverstärkers mit dem Verbraucher und dem Drainanschluss des Laststrom-Steuer-FET verbunden ist und der Ausgang an das Gate des Stromspiegel-Koppel-FET angeschlossen ist.

Treten in Schaltungen Verbraucher mit hohen Lastströmen auf, variieren diese insbesondere in ihrer Größe sehr stark, ergeben sich wegen des nur endlich kleinen Innenwiderstandes der Betriebsspannungsquelle Schwankungen der Betriebsspannung, die sich auf alle angeschlossenen Schaltungsteile störend auswirken. Daher kommen zur Betriebsspannungsstabilisierung verschiedene technische Lösungen, insbesondere Strombegrenzungsschaltungen für die Begrenzung des Laststromes, zum Einsatz. Diese Strombegrenzungsschaltungen werden so dimensioniert, daß sie im Laststrompfad nur solch einen maximalen Laststrom für den Verbraucher zur Verfügung stellen, bei dem einerseits die Funktion des Verbrauchers nicht beeinträchtigt wird, anderseits die bei dieser Belastung der Betriebsspannungsquelle resultierende Betriebsspannungsänderung sich für alle Schaltungsteile nicht störend auswirkt.

Es ist nunmehr bekannt, daß in derartigen Strombegrenzungsschaltungen der Laststrompfad als eine Reihenschaltung von einem Stromquellenwiderstand, einem Laststrom-Steuer-FET und des Verbrauchers ausgeführt wird. Zusätzlich wird ein Differenzverstärker so geschaltet, daß ein Eingang des Differenzverstärkers eine Referenzspannung, der andere Eingang das Spannungspotential, welches sich über dem Stromquellenwiderstand eingestellt hat, auswertet und am Ausgang das verstärkte Differenzsignal über das Gate des Laststrom-Steuer-FET den Laststrom regelt. Der Stromquellenwiderstand ist so dimensioniert, daß bei anliegendem maximalen Lastrom im Laststrompfad der Laststrom-Steuer-FET mit der Laststrombegrenzung einsetzt.

Als nachteilig erweisen sich solche Strombegrenzerschaltungen dahingehend, daß zur Stromeinspeisung in den Verbraucher, z.B. durch einen Stromquellenwiderstand, ein Spannungshub zwischen Betriebsspannungsquelle und Verbraucher vorgesehen werden muß, so daß für den Verbraucher nur ein erheblich verringerter Nutzbereich der Betriebsspannung zur Verfügung gestellt werden kann.

Beim Stand der Technik ist aus der Patentschrift US 5847 556 eine Lösung zur Bereitstellung stabiler Ausgangsströme zu entnehmen. Dort ist ersichtlich, dass neben einem ersten Stromspiegel, der einen Laststrompfad und einen Stromspiegel-Steuerpfad aufweist ein zweiter Stromspiegel eingesetzt wird.

Anstatt der Verwendung einer Referenzspannung wird hierbei ein Referenzstrom einer Referenzstromquelle in den zusätzlichen zweiten Stromspiegels eingespiegelt. Der gespiegelte Referenzstrom fließt über den zweiten Strompfad des zweiten Stromspiegels und prägt den Strom im Stromspiegel-Steuerpfad des ersten Stromspiegels.

Ein erster Differenzverstärker wertet die anschlussseitigen Potenzialverhältnisse am ersten und zweiten Strompfad des zweiten Stromspiegels aus und steuert mit seinem Ausgang die gemeinsamen Gates der Stromspiegel-Transistoren des ersten Stromspiegels an.

Ein zweiter Differenzverstärker wertet die anschlussseitigen Potenzialverhältnisse am Laststrompfad und Stromspiegel-Steuerpfad des ersten Stromspiegels aus und steuert mit seinem Ausgang eine Spannungs-Steuereinheit auf dem Stromspiegel-Steuerpfad. Sich ändernde Potentiale am Laststrompfad können dadurch am Stromspiegel-Steuerpfad als Spannungshübe erfasst werden. Infolge der dadurch vom ersten Differenzverstärker ausgelösten Ansteuerung der gemeinsamen Gates der Stromspiegel-Transistoren werden diese so ausgeregelt, dass der Ausgangsstrom/Laststrom stabil bleibt.

Diese aufwändige Lösung zur Bereitstellung von stabilen Ausgangsströmen wird vorzugsweise für Präzisions-Schaltungen vorgesehen, bei denen der erhöhte Aufwand auch sinnvoll ist.

Der Erfindung liegt nunmehr die Aufgabe zugrunde, eine Laststrombegrenzung so auszuführen, daß diese dem Verbraucher den möglichst vollständigen Betriebsspannungsbereich zu Verfügung stellt.

Die der Erfindung zugrunde liegenden Aufgabe wird durch die Schaltungsanordnung derartig gelöst, daß der erste Eingang des Differenzverstärkers mit dem Drainanschluß des Stromspiegel-Koppel-FET und zusätzlich mit einem Strombegrenzungswiderstand in Reihe nach Masse geschaltet ist. An dem zweiten Eingang des Differenzverstärkers ist eine Referenzspannungsquelle angeschlossen.

Gemäß dem üblichen konstruktiven Aufbau von Stromspiegeln sind die Transistoren des Stromspiegels, Laststrom-Steuer-FET und Stromspiegel-Steuer-FET, z.B. auf dem gleichen Substrat eines Schaltkreises angeordnet, haben einen gemeinsamen Gateanschluß und sind in ihrer Geometrie so dimensioniert, daß bei Ansteuerung beider Transistoren im gleichem Arbeitspunkt sich das Verhältnis Laststrom : gespiegelter Laststrom wie n:1 verhält.

Erfindungsgemäß wird das über dem Verbraucher sich einstellende Spannungspotential nicht unmittelbar vom Differenzverstärker ausgewertet, sondern dieses wird mittels zusätzlich ausgeführtem Spannungsfolger-Operationsverstärker abgetastet und ausgangsseitig über das Gate eines Stromspiegel-Koppel-FET so eingekoppelt, daß die Laststromgröße des Laststrompfades im Stromspiegel-Steuerpfad über einen Strombegrenzungswiderstand potentialmäßig repräsentiert wird. Hierbei wird dieses repräsentative Spannungspotential an einem Eingang des Differenzverstärkers ausgewertet und es wird gemeinsam mit der am anderen Eingang anliegenden Referenzspannung am Ausgang des Differenzverstärkers ein verstärktes Differenzsignal gebildet und zur Ansteuerung des gemeinsamen Gates der Stromspiegel-FET verwendet. Diese Ansteuerung der Stromspiegel-FET erfolgt in einem solchen Arbeitspunkt, der bei Erreichen des vorgesehenen maximalen Laststromes die Source-Drainspannung der Stromspiegel-FET noch als Restspannung hinreichend klein realisiert damit diese für die Verbraucherfunktion vernachlässigbar ist. Diese vorteilhaften Schaltungseigenschaften der vorliegenden Lösung werden unter Anwendung des bekannten Einsatzes von Stromspiegeln bei der Bereitstellung von stabilen Lastströmen realisiert. Das wird aber bei vergleichsweise niedrigem Aufwand erreicht, da zur Lösung der erfinderischen Aufgabenstellung ein Einsatz eines zusätzlichen Stromspiegels bei der Realisierung der Schaltung vermieden wird.

Die Erfindung soll nachfolgend anhand eines Ausführungsbeispieles näher erläutert werden. Die zugehörige Zeichnung zeigt ein Blockschaltbild der erfindungsgemäßen Schaltungsanordnung. Wie in der Zeichnung ersichtlich, bilden Laststrom-Steuer-FET 1 und Stromspiegel-Steuer-FET 4 einen Stromspiegel und sind an die Betriebsspannung 9 angeschlossen. Durch die Reihenschaltung des Laststrom-Steuer-FET 1 mit dem Verbraucher 2 fließt in diesem Strompfad des Stromspiegels ein Laststrom I_{L}. Das über dem Verbraucher 2 sich einstellende Spannungspotential wird über einen angeschlossenen Eingang des zweiten Differenzverstärkers 7 abgetastet. Da der Differenzverstärker 7 ausgangsseitig das Gate des Stromspiegel-Koppel-FET 5 ansteuert und durch die Verbindung des anderen Eingangs des zweiten Differenzverstärkers 7 mit dem Source-Anschluß des Stromspiegel-Koppel-FET 5 als Spannungsfolger geschaltet ist, folgt auch das Potential am Drain-Anschluß des Stromspiegel-Steuer-FET 4 dem durch den Laststrom am Verbraucher erzeugten Spannungspotential. Dadurch ist gewährleistet, daß das Stromspiegelverhältnis exakt 1:n beträgt. Der um den Faktor n gespiegelte Laststrom I_{g} erzeugt über dem Strombegrenzungswiderstand 6 einen Spannungsabfall. Dieses Potential liegt am Eingang des Differenzverstärkers 3 an. Dort wird es mit der Referenzspannung der an dem anderen Eingang des Differenzverstärkers geschalteten Referenzspannungsquelle 8 verglichen. Übersteigt dieses Potential die Referenzspannung der Referenzspannungsquelle so steuert das am Ausgang des Differenzverstärkers 3 verstärkte Differenzsignal durch die Ansteuerung der gemeinsamen Gate-Anschlüsse von Stromspiegel-Steuer-FET 4 und Laststrom-Steuer-FET 1 durch Potentialanstieg deren Source-Drain Strecke zu und die Strombegrenzung setzt ein. Der Einsatzpunkt dieser Strombegrenzung kann durch Abgleich des Strombegrenzungswiderstandes 6 oder der Referenzspannungsquelle 8 erfolgen.

### Bezugszeichenliste

- 1: Laststrom-Steuer-FET
- 2: Verbraucher
- 3: Differenzverstärker
- 4: Stromspiegel-Steuer-FET
- 5: Stromspiegel-Koppel-FET
- 6: Strombegrenzungswiderstand
- 7: zweiter Differenzverstärker
- 8: Referenzspannungsquelle
- 9: Betriebsspannungsquelle
- I_{L}: Laststrom
- I_{g}: gespiegelter Laststrom

## Patentansprüche

1. Schaltungsanordnung zur Strombegrenzung veränderlicher Lastströme in Schaltungen
- mit einem Stromspiegel, der aus einem Stromspiegel-Steuer-FET (4) und einem Laststrom-Steuer-FET (1) besteht, wobei der Sourceanschluss des Laststrom-Steuer-FET (1) und der Sourceanschluss des Stromspiegel-Steuer-FET (4) mit einer Betriebsspannungsquelle (9) verbunden ist,
- mit einer Stromeinspeisung für eine Reihenschaltung bestehend aus dem Laststrom-Steuer-FET (1) und einem Verbraucher (2), wobei die Reihenschaltung zwischen Stromeinspeisung und Masse geschaltet wird,
- mit einem den Stromspiegel steuernden Differenzverstärker (3), der mit einem ersten und einem zweiten Eingang sowie einem Ausgang versehen ist und der Ausgang mit dem Gate des Laststrom-Steuer-FET (1) und mit dem Gate des Stromspiegel-Steuer-FET (4) verbunden ist,
- mit einem dem Stromspiegel zugeordneten Stromspiegel-Steuerpfad, bestehend aus einem Stromspiegel-Koppel-FET (5), dessen Sourceanschluss mit dem Drainanschluss des Stromspiegel-Steuer-FET (4) und dessen Drainanschluss mit dem ersten Eingang des Differenzverstärkers (3) verbunden ist, und
- mit einem zweiten Differenzverstärker(7) mit einem ersten und zweiten Eingang und einem Ausgang angeordnet ist, wobei der erste Eingang des zweiten Differenzverstärkers (7) mit dem Sourceanschluss des Stromspiegel-Koppel-FET (5), der zweite Eingang des zweiten Differenzverstärkers (7) mit dem Verbraucher (2) und dem Drainanschluss des Laststrom-Steuer-FET (1) verbunden ist und der Ausgang an das Gate des Stromspiegel-Koppel-FET (5) angeschlossen ist,
**dadurch gekennzeichnet, daß** der erste Eingang des Differenzverstärkers (3) mit dem Drainanschluss des Stromspiegel-Koppel-FET (5) und zusätzlich mit einem Strombegrenzungswiderstand (6) in Reihe nach Masse geschaltet ist, und an dem zweiten Eingang des Differenzverstärkers (3) eine Referenzspannungsquelle (8) angeschlossen ist.

## Claims

1. Circuit arrangement for the current limiting of variable load currents in circuits,
- comprising a current mirror consisting of a current mirror control FET (4) and a load current control FET (1), wherein the source terminal of the load current control FET (1) and the source terminal of the current mirror control FET (4) are connected to an operating voltage source (9),
- comprising a current supply for a series circuit consisting of the load current control FET (1) and a load (2), wherein the series circuit is connected between current supply and earth,
- comprising a differential amplifier (3) controlling the current mirror, said differential amplifier being provided with a first and a second input and also an output and the output being connected to the gate of the load current control FET (1) and to the gate of the current mirror control FET (4),
- comprising a current mirror control path assigned to the current mirror, consisting of a current mirror coupling FET (5), the source terminal of which is connected to the drain terminal of the current mirror control FET (4) and the drain terminal of which is connected to the first input of the differential amplifier (3),
- comprising a second differential amplifier (7) arranged with a first and second input and an output, wherein the first input of the second differential amplifier (7) is connected to the source terminal of the current mirror coupling FET (5), the second input of the second differential amplifier (7) is connected to the load (2) and to the drain terminal of the load current control FET (1), and the output is connected to the gate of the current mirror coupling FET (5),
**characterized in that** the first input of the differential amplifier (3) is connected in series with the drain terminal of the current mirror coupling FET (5) and additionally with a current limiting resistor (6) to earth, and a reference voltage source (8) is connected to the second input of the differential amplifier (3).

## Revendications

1. Agencement de circuit pour limiter le courant de courants de charge variables dans des circuits comprenant :
- un niveau de courant qui comprend un FET de commande de niveau de courant (4) et un FET de commande de courant de charge (1), le branchement source du FET de commande de courant de charge (1) et le branchement source du FET de commande de niveau de courant (4) étant reliés à une source de tension de service (9),
- une injection de courant pour un circuit de série comprenant le FET de commande de courant de charge (1) et un consommateur (2), le circuit de série étant branché entre l'injection de courant et la masse,
- un amplificateur différentiel (3) commandant le niveau de courant, qui est doté d'une première et d'une seconde entrée et d'une sortie et la sortie étant reliée au portail du FET de commande de courant de charge (1) et au portail du FET de commande de niveau de courant (4),
- un chemin de commande de niveau de courant attribué au niveau de courant, comprenant un FET de couplage de niveau de courant (5), dont le branchement source est relié au branchement drain du FET de commande de niveau de courant (4) et dont le branchement drain est relié à la première entrée de l'amplificateur différentiel (3), et
- un second amplificateur différentiel (7) disposé avec une première et une seconde entrée et une sortie, la première entrée du second amplificateur différentiel (7) étant reliée au branchement source du FET de couplage de niveau de courant (5), la seconde entrée du second amplificateur différentiel (7) étant reliée au consommateur (2) et au branchement drain du FET de commande de courant de charge (1) et la sortie étant raccordée au portail du FET de couplage de niveau de courant (5),
**caractérisé en ce que** la première entrée de l'amplificateur différentiel (3) est branchée en série vers la masse avec le branchement drain du FET de couplage de niveau de courant (5) et en supplément avec une résistance de limitation de courant (6), et une source de tension de référence (8) est raccordée à la seconde entrée de l'amplificateur différentiel (3).
